# EUROPÄISCHE PATENTSCHRIFT

(11) **EP 0 885 571 B1**
(45) Veröffentlichungstag und Bekanntmachung des Hinweises auf die Patenterteilung: **27.08.2003**
(21) Anmeldenummer: 98110391.4
(22) Anmeldetag: 06.06.1998
(51) Int. Cl.: A44B 18/00

(54) **Klebfolienstreifen-Verbund und seine Verwendung**
Adhesive strip composite and use thereof
Ruban adhésif composite et son utilisation

(30) Priorität: 21.06.1997 DE 19726375
(43) Veröffentlichungstag der Anmeldung: 23.12.1998
(73) Patentinhaber: Tesa AG, 20253 Hamburg (DE)
(72) Erfinder: Hazes, Hans, 1066 Amsterdam (NL)

(56) Entgegenhaltungen:
- EP-A- 0 141 865
- WO-A-95/35056
- DE-A- 4 233 872
- DE-A- 19 511 288

## Beschreibung

Die Erfindung betrifft einen Klebfolienstreifen-Verbund und seine Verwendung, nämlich einen solchen mit einem Klettverschluß und einem Klebfolienstreifen, der durch Ziehen in Richtung der Verklebungsebene abstripbar ist.

Klebfolien, die durch Ziehen in der Verklebungsebene wiederablösbar sind, sind bekannt und im Handel erhältlich, so als "Power Strips"@ von der Beiersdorf AG.

So beschreibt **US 4,024,312** ein Selbstklebeband mit einem dehnbaren und elastischen Träger aus einem Blockcopolymeren, insbesondere für Anwendungen im medizinischen Bereich, wo ein schmerzloses Abziehen von der Haut erwünscht ist.

Weiterhin beschreibt **DE 33 31 016 A1** eine Klebfolie für wiederlösbare Klebbindungen, die es gestattet, daß eine damit hergestellte Klebbindung durch Ziehen an der Klebfolie in Richtung der Verklebungsebene lösbar ist. Mit solchen Klebfolien lassen sich hohe Klebkräfte und Scherfestigkeiten erzielen und Klebverbunde ohne weitere Hilfsmittel wieder lösen, vergleichbar dem Öffnen eines Weckglases, ähnlich wie dort die Gummidichtung am Anfasser aus der Dichtungsfuge gezogen wird.

Ferner beschreibt **DE 37 14 453 C1** einen zerstörungsfrei von Übungsobjekten wieder abnehmbaren Übungssprengkörper, der mit einer Klebfolie reversibel befestigt wird.

Auch **WO 92111333** beschreibt unter anderem Klebfolien für entsprechende Anwendungen, wobei die eingesetzten Klebfolien eine geringe Elastizität bei gleichzeitig hoher Dehnung aufweisen.

DE **42 22 849 C1** beschreibt ebenfalls einen Streifen einer Klebfolie dieser Art mit einem besonders ausgestalteten Anfasser.

Schließlich beschreiben **DE 42 33 872 C2** und **WO 94121157 wiederablös**bare selbstklebende Haken, die ebenfalls mit derartigen Klebfolien ausgerüstet und also wiederablösbar sind.

Weitere Klebfolienstreifen dieser Art werden in **WO 95/06691, DE 43 39 604 A1, DE 44 28 587 A1** und **DE 44 31 914 A1** beschrieben, und eine entsprechende Aufhängevorrichtung in **DE 195 11 288 A1.**

Die in den vorgenannten Druckschriften dargestellten Klebstoffsysteme wiesen jedoch auch eine Anzahl von Nachteilen auf:
- Um die Klebfolie aus der Klebfuge herauslösen zu können, muß ein Teil derselben in Form eines Anfassers aus dieser hervortreten. Die Klebfolie ist damit notwendigerweise bei der Verklebung nicht flexibler Gegenstände nicht völlig unsichtbar, sondern der Anfasser ist sichtbar, welches optisch unvorteilhaft erscheinen kann und bei Verwendung von Materialien, welche unter Lichteinfluß altern, auch zu technischen Problemen führen kann.
- Beim Verkleben kann es leicht dazu kommen, daß die gesamte Klebfolie, also inklusive Anfasser, in der Klebfuge verschwindet. Besonders dem Laien kann dies passieren, wann er einen Abschnitt einer solchen Klebfolie nicht so am Rande des Substrates plaziert, daß ein Anfasser übersteht und dann aus der Klebfuge herausragt. Beim Lösen der Verklebung ist dann guter Rat teuer und ein Zerstören zumindest des einen Substrates kann die Folge sein.
- Tritt ein Reißen der Klebfolie beim Ablöseprozeß auf und verbleibt ein gerissener Klebfolienteil vollständig in der Klebfuge, so ist eine rückstandsfreie Trennung der verklebten Materialien ohne Zerstörung der Verklebungspartner zumeist nicht mehr möglich, welches einen erheblichen Schaden verursachen kann.

Auch die in DE 195 11 288 beschriebene Aufhängevorrichtung hat Nachteile, indem ein Verkleben lediglich auf festen, möglichst glatten und insbesondere ebenen Untergründen bzw. Substraten möglich ist.

In der WO-A-95/35056 wird beschrieben, wie ein Klettverschluß dazu dient, Gegenstände, wie zum Beispiel Schilder, aus einem Untergrund aus Gewebe oder Gestrick reversibel zu befestigen.

So bleibt es ein ungelöstes Problem, wie denn wertvolle oder solche Gegenstände, die unbeschädigt bleiben sollen, insbesondere nicht angebohrt werden sollen, reversibel, rückstandsfrei wiederlösbar und beschädigungslos auf unebenen oder sonst ungünstigen Substraten zu befestigen seien.

Demgemäß betrifft die Erfindung einen Klebfolienstreifen-Verbund und seine Verwendung, wie dies im einzelnen in den Ansprüchen gekennzeichnet ist.

Bezüglich der einzusetzenden Klettverschlüsse und Klebfolienstreifen wird auf den Stand der Technik verwiesen.

Die Ablösung der verklebten Gegenstände wird dabei durch die Dehnung des doppelseitigen Haftklebebandes erreicht. Der auftretende Adhäsionsverlust wird durch Verringerung der Klebrigkeit der Haftklebemasse analog DE 33 31 016 bzw. DE 42 22 849 begünstigt, sowie durch die Reduktion der Klebfoliendicke, verursacht durch die Dehnung der Klebstoff-Folie.

Bei Verwendung von Klebfolien-Abschnitten mit einem Zwischenträger kommen insbesondere Produkte vom Typus wie in WO 92111333 in Betracht.

Die Erzeugungsmöglichkeit der nicht haftklebrigen Bereiche für Anfasser sind vielfältig. Sie kann z.B. durch Inertisierung der Haftklebemasse mittels eines nicht klebrigen Lackes erfolgen. Weitere Möglichkeiten umfassen das Zukaschieren von dünnen Schichtmaterialien wie Kunststoff-Folien und Papieren.

Als Deckpapier oder Trennlaminate eignen sich die üblichen Trennfolien und Trennpapiere, z.B. silikonisierte Trennfolien/Trennpapiere, welche üblicherweise als gut trennende flächige Medien gegenüber Haftklebemassen eingesetzt werden.

Generell sei zu Herstellung, Verarbeitung und Handhabung von den besonders bevorzugten Klebfolien auf DE 33 31 016, DE 42 22 849 und WO 92111333 verwiesen.

In mehrfacher Hinsicht reversibel lassen sich erfindungsgemäß Substrate verbinden, nämlich zum einen über den Klettverschluß, zum anderen über den oder die Klebfolienstreifen.

Vorteilhafte Anwendungen sind insbesondere solche mit unebenen Substraten, etwa im Automobilbereich, wie am Armaturenbrett oder auf Seitenverkleidungen, etwa ein Handy. Aber auch sonstige gerundete Gegenstände, wie Vasen, Bälle, Kleidungsstücke und auch der menschliche oder tierische Körper lassen sich so reversibel und beschädigungslos bekleben.

Vorteilhaft ist dabei auch eine Version mit zwei Anfassern an einem Klebfolienstreifen, gemäß EP 747 027 A2.

Auch sonstige schwierige Substrate lassen sich erfolgreich reversibel und beschädigungslos verkleben und wieder lösen, wie Fliegengitter vor Fenstern, Teppiche auf schwierige Untergründe, wobei auch solche Teppiche geeignet sind, die bereits eine Schlaufen-Rückseite aufweisen, so daß nur noch der Haken-Teil eines Klettverschlusses eingesetzt werden muß.

Im folgenden soll die Erfindung anhand von Zeichnungen erläutert werden, ohne sie aber unnötig einschränken zu wollen. Es zeigen:
- Fig. 1:: eine schematische Seitenansicht eines erfindungsgemäßen Verbundes, und
- Fig. 2:: eine schematische Seitenansicht eines Verbundes gem. Fig. 1, verklebt auf Substraten und auseinandergezogen.

Im einzelnen zeigt Fig. 1 einen Klebfolienstreifen-Verbund 1 aus einem ersten Klebfolienstreifen 2, der an seiner einen Klebseite mit einer Abdeckfolie 3 eingedeckt ist, während auf seiner anderen Klebseite ein Schlaufen-Klettband 4 so klebt, daß die Rückseite an dem Klebfolienstreifen 2 grenzt und die Vorderseite mit ihren Schlaufen 5 mit den Haken 6 eines entsprechenden Haken-Klettbandes 7 verhakt ist. Dieses Haken-Klettband 7 wiederum ist mit seiner Rückseite auf eine der Klebseiten eines zweiten Klebfolienstreifens 8 geklebt, wobei dessen andere Klebseite wiederum mit einer Abdeckfolie 9 eingedeckt ist. Die Klebfolienstreifen 2 und 8 weisen an ihren Enden mit Folien 10/11 abgedeckte Bereiche auf, die als Anfasser 12/13 dienen.

In Fig. 2 ist nun dargestellt, wie ein Verbund 1 gem. Fig. 1, befreit von seinen Abdeckfolien 3/9, einerseits auf ein Substrat 14 und andererseits auf ein Substrat 15 geklebt ist, wobei der Klettverschluß geöffnet ist, d.h. das Haken-Klettband 7 ist von dem Schlaufen-Klettband 4 gelöst, so daß die Schlaufen 5 und die Haken 6 frei liegen und die Substrate 14 und 15 mit den daran haftenden Verbundteilen voneinander frei sind, im Sinne des Doppelfoils A aber auch wieder verbindbar sind. Um aber die Substrate 14 bzw. 15 von dem Verbundteil zu befreien (dazu ist vorteilhaft der Verbund im Sinne von Fig. 2 gelöst), lassen sich die Klebfolienstreifen 2 und 8 durch Ziehen an den Anfassern 12 und 13 in Richtung der Pfeile A und C, also in Richtung der Verklebungsebene, rückstandsfrei und beschädigungslos abziehen und zumindest der Klettverschluß 4 und 8 wieder verwenden.

## Patentansprüche

1. Klebfolienstreifen-Verbund aus
a) einem Klebfolienstreifen (2) der durch Ziehen in Richtung der Verklebungsebene (B) lösbar ist, **dadurch gekennzeichnet, daß** der klebflolienstreifer
b) an seiner einen Klebseite mit der einen Seite eines Klettverschlusses (4, 7) verklebt ist, während
c) die andere Seite des Klettverschlusses (4, 7) befestigbar freiliegt.

2. Verbund nach Anspruch 1, **dadurch gekennzeichnet, daß** die andere Seite des Klettverschlusses (4, 7) ihrerseits mit einem weiteren Klebfolienstreifen (8) verklebt ist, der durch Ziehen in Richtung der Verklebungsebene (2) lösbar ist.

3. Verbund nach Anspruch 1 oder 2, **dadurch gekennzeichnet, daß** die Klebfolienstreifen (2, 8) auf ihrer freien, nicht beklebten Seite jeweils mit einer Abdeckfolie (3, 9) eingedeckt sind.

4. Verbund nach Anspruch 1 oder 2, **dadurch gekennzeichnet, daß** die Klebfolienstreifen (2, 8) Anfasser (12, 13) aufweisen, die vorzugsweise über den Klettverschluß (4, 7) hinausragen.

5. Verbund nach Anspruch 1 oder 2, **dadurch gekennzeichnet, daß** die Klebfolienstreifen (2, 8) mit oder ohne Zwischenträger elastisch oder plastisch dehnbar sind.

6. Verwendung eines klebfolionstreifen-Verbundes nach Anspruch 1 oder 2, **dadurch gekennzeichnet, daß** die Adhäsion der Klebfolienstreifen (2, 8) geringer als die Kohäsion ist, das Haftvermögen beim Dehnen weitgehend verschwindet und das Verhältnis von Abzugskraft zu Reißlast mindestens 1 : 1,5 ist.

7. Verwendung eines Klebfolienstreifen-Verbundes nach einem der Ansprüche 1 - 5, **dadurch gekennzeichnet, daß** der Klettverschluß (4, 7) trennbar bzw. wieder verhakbar (A) und der oder die Klebfolienstreifen (2, 8) durch Ziehen in Richtung der Verklebungsebene rückstandsfrei und beschädigungslos von den zu verklebenden Substraten und dem Klettverschluß (4, 7) entfernbar ist, worauf der Klettverschluß (4, 7) wiederverwendbar ist.

8. Verwendung nach Anspruch 6 zum Verkleben von nicht-ebenen, insbesondere gewölbten Substraten.

## Claims

1. Adhesive film strip composite comprising
a) an adhesive film strip (2) which can be released by pulling in the direction of the bond plane (B), **characterized in that** the adhesive film strip
b) on one of its adhesive sides is bonded to one side of a touch-and-close fastening (4,7), while
c) the other side of the touch-and-close fastening (4,7) is free and can be fastened.

2. Composite according to Claim 1, **characterized in that** the other side of the touch-and-close fastening (4,7) is bonded in turn to a further adhesive film strip (8) which can be released by pulling in the direction of the bond plane (2).

3. Composite according to Claim 1 or 2, **characterized in that** the adhesive film strips (2,8) are covered on their free, non-bonded side in each case with a cover film (3,9).

4. Composite according to Claim 1 or 2, **characterized in that** the adhesive film strip (2,8) have grip tabs (12,13) which preferably protrude beyond the touch-and-close fastenings (4,7).

5. Composite according to Claim 1 or 2, **characterized in that** the adhesive film strips (2,8), with or without intermediate supports, are elastically or plastically extensible.

6. Use of an adhesive film strip composite according to Claim 1 or 2, **characterized in that** the adhesion of the adhesive film strips (2,8) is less than the cohesion, the adhesion largely disappears on extension, and the ratio of stripping force to breaking load is at least 1:1.5.

7. Use of an adhesive film strip composite according to one of Claims 1 - 6, **characterized in that** the touch-and-close fastening (4,7) is releasable or re-engageable (A) and the adhesive film strip or strips (2,8) is or are removable from the substrates that are to be bonded and from the touch-and-close fastening (4,7) without residue or damage by pulling in the direction of the bond plane, after which the touch-and-close fastening (4,7) is reusable.

8. Use according to Claim 7 for bonding non-planar substrates, especially convex substrates.

## Revendications

1. Assemblage de bandes de film adhésif, constitué
a) d'une bande (2) de film adhésif, qui peut être détachée par traction dans le sens du plan de collage (B), **caractérisée en ce que** la bande de film adhésif
b) est collée sur une face adhésive avec une face d'un raccord autoagrippant (4, 7) alors que
c) l'autre face du raccord autoagrippant (4, 7) est accessible pour une fixation.

2. Assemblage selon la revendication 1, **caractérisé en ce que** l'autre face du raccord autoagrippant (4, 7) est collée à son tour sur une autre bande (8) de film adhésif, qui peut être détachée par traction dans le sens du plan de collage (2).

3. Assemblage selon les revendications 1 ou 2, **caractérisé en ce que** les bandes (2, 8) de film adhésif sont revêtues sur leur face libre, non encollée, à chaque fois d'un film de recouvrement (3, 9).

4. Assemblage selon les revendications 1 ou 2, **caractérisé en ce que** les bandes (2, 8) de film adhésif présentent des prises (12, 13) qui dépassent de préférence du raccord autoagrippant (4, 7).

5. Assemblage selon les revendications 1 ou 2, **caractérisé en ce que** les bandes (2, 8) de film adhésif sont élastiquement ou plastiquement extensibles, avec ou sans support intermédiaire.

6. Utilisation d'un assemblage de bandes de film adhésif selon les revendications 1 ou 2, **caractérisée en ce que** l'adhérence des bandes (2, 8) de film adhésif est inférieure à la cohésion, que le pouvoir adhésif disparaît dans une large mesure lors de l'extension et que le rapport force de traction à force d'arrachement est d'au moins 1:1,5.

7. Utilisation d'un assemblage de bandes de film adhésif selon l'une quelconque des revendications 1 à 5, caractériséeen ce que le raccord autoagrippant (4, 7) est séparable ou, selon le cas, à nouveau accrochable (A) et la ou les bandes (2, 8) de film adhésif peuvent être enlevées par traction dans le sens du plan de collage, sans résidus et sans être abîmées, des substrats à coller et du raccord autoagrippant (4, 7), suite à quoi le raccord autoagrippant (4, 7) est réutilisable.

8. Utilisation selon la revendication 6 pour le collage de substrats non plans, en particulier incurvés.
